# EUROPÄISCHE PATENTANMELDUNG

(11) **EP 3 613 899 A1**
(43) Veröffentlichungstag der Anmeldung: **26.02.2020**
(21) Anmeldenummer: 18190474.9
(22) Anmeldetag: 23.08.2018
(51) Int. Cl.: E01C 19/40, E01C 19/48

(54) **TAMPERLEISTE FÜR EINE EINBAUBOHLE**

(71) Anmelder: Joseph Vögele AG, 67067 Ludwigshafen (DE)
(72) Erfinder: REUFELS, Harald, 53560 Vettelschoß (DE); WESTPHAL, Björn, 22941 Bargteheide (DE)
(74) Vertreter: Grünecker Patent- und Rechtsanwälte PartG mbB

(57) **Zusammenfassung**

Es wird eine Tamperleiste (11) für eine Einbaubohle (3) zum Einsatz an einem Straßenfertiger (1) offenbart, wobei die Einbaubohle (3) eine an ihrer Unterseite (7) vorgesehene Verdichtungsvorrichtung (8) zum Verdichten von Einbaumischgut (5) umfasst, welche die Tamperleiste (11) und einen Oszillationsantrieb (10) enthält, der zum Bewegen der Tamperleiste (11) konfiguriert ist. Die Tamperleiste (11) zeichnet sich dadurch aus, dass sie eine erste Verdichtungsfläche (17), die dazu konfiguriert ist, mit dem zu verdichtenden Einbaumischgut (5) in Eingriff zu kommen, und eine zweite Verdichtungsfläche (18) aufweist, die dazu konfiguriert ist, mit dem zu verdichtenden Einbaumischgut (5) in Eingriff zu kommen, wobei die zweite Verdichtungsfläche (18) in einer Einbaufahrtrichtung (R) des Straßenfertigers (1) hinter der ersten Verdichtungsfläche (17) und unterhalb der ersten Verdichtungsfläche (17), durch einen stufenartigen Absatz (24) vertikal von dieser beabstandet angeordnet ist, wobei die erste und die zweite Verdichtungsfläche (17, 18) in unterschiedlichen Ebenen (19, 20) liegen und relativ zueinander unbeweglich sind.

## Beschreibung

Die Erfindung bezieht sich auf eine Tamperleiste für eine Einbaubohle zum Einsatz an einem Straßenfertiger, gemäß dem Oberbegriff des Anspruchs 1.

Einbaubohlen zum Einsatz an Straßenfertigern mit Tamperleiste sind beispielsweise aus der EP 0 641 887 B1 bekannt. Aus der DE 196 25 006 A1 ist eine Einbaubohle bekannt, in der zwei Tamperleisten gegenläufig zueinander bewegbar sind. Der untere Totpunkt der in Einbaufahrtrichtung hinteren Tamperleiste soll dabei tiefer liegen als derjenige der vorderen Tamperleiste. Durch derartige Konfigurationen mit zwei Tamperleisten können höhere Verdichtungen erreicht werden. Dieser Vorteil wird jedoch durch die erhöhte Bauteileanzahl sowie insbesondere durch eine deutlich erhöhte Komplexität des Antriebs für die beiden Tamperleisten erkauft.

Aufgabe der Erfindung ist es, eine Tamperleiste anzugeben, die durch konstruktiv möglichst einfache Verbesserungen eine höhere Verdichtung ermöglicht, ohne die Komplexität oder die Bauteileanzahl zu erhöhen.

Diese Aufgabe wird erfindungsgemäß gelöst durch eine Tamperleiste gemäß dem Anspruch 1. Vorteilhafte Weiterbildungen sind in den abhängigen Ansprüchen angegeben.

Die Erfindung sieht eine Tamperleiste für eine Einbaubohle zum Einsatz an einen Straßenfertiger vor, wobei die Einbaubohle eine an ihrer Unterseite vorgesehene Verdichtungsvorrichtung zum Verdichten von Einbaumischgut umfasst, welche die Tamperleiste und einen Oszillationsantrieb enthält, der zum Bewegen der Tamperleiste konfiguriert ist. Die Tamperleiste zeichnet sich dadurch aus, dass die Tamperleiste eine erste Verdichtungsfläche, die dazu konfiguriert ist, mit dem zu verdichtenden Einbaumischgut in Eingriff zu kommen, und eine zweite Verdichtungsfläche aufweist, die dazu konfiguriert ist, mit dem zu verdichtenden Einbaumischgut in Eingriff zu kommen, wobei die zweite Verdichtungsfläche in einer Einbaufahrtrichtung des Straßenfertigers hinter der ersten Verdichtungsfläche und unterhalb der ersten Verdichtungsfläche, durch einen stufenartigen Absatz vertikal von dieser beabstandet, angeordnet ist, wobei die erste und die zweite Verdichtungsfläche in unterschiedlichen Ebenen liegen und relativ zueinander unbeweglich sind. Durch die erfindungsgemäße Anordnung der Verdichtungsflächen wird eine stufenweise höhere Verdichtung bei gleichem Tamperhub ermöglicht, ohne dass eine zweite Tamperleiste und der dazugehörige Antrieb notwendig sind.

Als eine Unterseite einer Einbaubohle kann dabei diejenige Seite einer Einbaubohle angesehen werden, die beim Einbau eines Straßenbelages mit dem zu dem Straßenbelag zu verarbeitenden Einbaumischgut in Eingriff kommt. Als mit dem zu verdichtenden Einbaumischgut in Eingriff kommende Verdichtungsfläche kann eine Oberfläche der Tamperleiste angesehen werden, die beim Betrieb der Verdichtungsvorrichtung zumindest zeitweise eine nach unten gerichtete Kraftkomponente auf das Einbaumischgut überträgt.

Als vertikal voneinander beabstandet können Verdichtungsflächen angesehen werden, deren vertikale Ausdehnungen sich nicht überschneiden und deren in einer vertikalen Richtung am nächsten beieinander liegende Kanten sich nicht berühren.

Unterschiedliche Ebenen können dann vorliegen, wenn diese nicht identisch sind, d.h. wenn sie weniger als alle auf ihnen liegenden Punkte gemeinsam haben. Unterschiedliche Ebenen können insbesondere auch dann vorliegen, wenn die Ebenen sich in einem Winkel zueinander erstrecken oder parallel und beabstandet voneinander orientiert sind.

Es ist vorteilhaft, wenn sich die erste und die zweite Verdichtungsfläche in einem Winkel zueinander erstrecken, der größer als 0°, vorzugsweise größer als 10° ist. Auf diese Weise kann der Verdichtungsgrad noch gezielter beeinflusst werden.

Ebenfalls denkbar ist es, dass die erste Verdichtungsfläche in einem ersten Winkel zu einer Waagerechten orientiert ist und die zweite Verdichtungsfläche in einem zweiten Winkel zur der Waagerechten orientiert ist. Besonders günstig ist es, wenn dabei der erste Winkel größer ist als der zweite Winkel. Auch dies kann einer weiteren vorteilhaften Beeinflussung des Verdichtungsgrades des Einbaumischguts dienen. Als Waagerechte kann dabei eine Ebene angesehen werden, die beispielsweise im Wesentlichen parallel zum Untergrund verläuft. Es ist jedoch auch denkbar, dass als Waagerechte eine Ebene angesehen wird, die im Wesentlichen parallel zu der Unterseite der Einbaubohle oder aber senkrecht zur Richtung der Schwerkraft verläuft.

In einer weiteren Variante kann die Tamperleiste einstückig ausgeführt oder stoffschlüssig gefügt, vorzugsweise ausschließlich stoffschlüssig gefügt sein. Dies kann die Robustheit der Tamperleiste erhöhen und die Montage vereinfachen.

Die Erfindung bezieht sich auch auf eine Einbaubohle, umfassend eine an ihrer Unterseite vorgesehene Verdichtungsvorrichtung zum Verdichten von Einbaumischgut mit einer Tamperleiste der vorstehend beschriebenen Art und einem Oszillationsantrieb, der zum Bewegen der Tamperleiste konfiguriert ist.

Die Erfindung bezieht sich des Weiteren auf einen Straßenfertiger mit einer Zugmaschine und einer Einbaubohle der vorstehend beschriebenen Art, wobei die Einbaubohle in Einbaufahrtrichtung hinter der Zugmaschine angeordnet und durch diese schleppbar ist.

Die Erfindung bezieht sich auf eine Tamperleiste, eine Einbaubohle sowie auf einen Straßenfertiger der vorstehend beschriebenen Art. Im Folgenden wird ein vorteilhaftes Ausführungsbeispiel anhand von Zeichnungen näher erläutert.
- Figur 1: zeigt einen erfindungsgemäßen Straßenfertiger in einer Seitenansicht.
- Figur 2: zeigt verschiedene Komponenten einer erfindungsgemäßen Einbaubohle in einer schematischen Seitenansicht.
- Figur 3: zeigt eine seitliche Schnittansicht einer erfindungsgemäßen Tamperleiste.

In Figur 1 ist ein Straßenfertiger 1 dargestellt. Dieser kann, wie im gezeigten Ausführungsbeispiel, eine Zugmaschine 2 und eine Einbaubohle 3 umfassen. Der Straßenfertiger 1 kann in einer Einbaufahrtrichtung R fahrbar sein. Die Einbaufahrtrichtung R entspricht dabei derjenigen Richtung, in der der Straßenfertiger bewegt wird, wenn ein Straßenbelag eingebaut wird. Die Zugmaschine 2 kann in einem in Einbaufahrtrichtung R vorderen Bereich einen Gutbunker 4 aufweisen. Dieser kann zur Aufnahme von Einbaumischgut 5 (siehe Figur 2) eingerichtet sein. Durch geeignete Fördereinrichtungen (nicht zu sehen) kann das Einbaumischgut 5 zu der in Einbaufahrtrichtung R gesehen rückwärtigen Seite der Zugmaschine 2 befördert und vor der Einbaubohle 3 verteilt werden. Danach kann das Einbaumischgut 5 durch die Einbaubohle 3 geglättet und verdichtet werden, wodurch ein fertiger Straßenbelag 16 erzeugt werden kann.

Die Einbaubohle 3 kann durch Zugarme 6 drehbar an der Zugmaschine 2 befestigt sein. Die Einbaubohle 3 kann dadurch durch die Zugmaschine 2 schleppbar vorgesehen sein. An einer Unterseite 7 der Einbaubohle 3 können eine oder mehrere Verdichtungsvorrichtungen 8 vorgesehen sein. Diese sind jedoch in Figur 1 durch einen Seitenschieber 9 verdeckt.

In Figur 2 sind beispielhaft verschiedene Komponenten der Einbaubohle 3 in einer schematischen Seitenansicht dargestellt. Zu erkennen ist insbesondere die Verdichtungsvorrichtung 8. Diese kann, wie im vorliegenden Ausführungsbeispiel, einen Oszillationsantrieb 10 aufweisen. Der Oszillationsantrieb 10 kann zum Bewegen einer Tamperleiste 11 konfiguriert sein. Der Oszillationsantrieb kann beispielsweise eine Exzenterwelle 12 und entsprechende Stößel 13 umfassen.

Zusätzlich zu der Verdichtungsvorrichtung 8 können weitere Verdichtungsvorrichtungen 14 vorgesehen sein. Diese können beispielsweise eine Vibrationseinheit oder eine oder mehrere Pressleisten umfassen, die im Rahmen dieser Anmeldung jedoch nicht näher beschrieben werden. Ebenfalls in Figur 2 erkennbar ist das Einbaumischgut 5, dass auf einem Untergrund 15 vor der Einbaubohle 3 deponiert wurde. Die Einbaubohle kann dazu eingerichtet sein, das Einbaumischgut 5 auf dem Untergrund 15 zu verdichten und somit einen fertigen Straßenbelag 16 zu erzeugen.

In Figur 3 ist eine Schnittansicht der Tamperleiste 11 dargestellt. Diese kann, wie im vorliegenden Ausführungsbeispiel, eine erste Verdichtungsfläche 17 und eine zweite Verdichtungsfläche 18 umfassen. Die erste Verdichtungsfläche 17 kann in einer ersten Ebene 19 liegen. Die zweite Verdichtungsfläche 18 kann in einer zweiten Ebene 20 liegen. Die erste Ebene 19 und die zweite Ebene 20 können unterschiedlich sein. Unterschiedliche Ebenen können dann vorliegen, wenn diese nicht identisch sind, d.h. wenn sie weniger als alle auf ihnen liegenden Punkte gemeinsam haben. Unterschiedliche Ebenen können insbesondere auch dann vorliegen, wenn die Ebenen sich in einem Winkel zueinander erstrecken oder parallel und beabstandet voneinander orientiert sind. Die erste Ebene 19 und die zweite Ebene 20, und somit auch die erste und zweite Verdichtungsfläche 17, 18, können sich in einem Winkel 29 zueinander erstrecken. Der Winkel 29 kann z. B. größer als 0°, vorzugsweise größer als 10° sein.

Die erste Verdichtungsfläche 17 und somit auch die erste Ebene 19 können in einem ersten Winkel 21 zu einer Waagerechten 22 angeordnet sein. Die zweite Verdichtungsfläche 18, und somit auch die zweite Ebene 20 können in einem zweiten Winkel 23 zu der Waagerechten 22 angeordnet sein. Im vorliegenden Ausführungsbeispiel ist der erste Winkel 21 größer als der zweite Winkel 23. Als Waagerechte 22 kann dabei eine Ebene angesehen werden, die beispielsweise im Wesentlichen parallel zum Untergrund 15 verläuft. Es ist jedoch auch denkbar, dass als Waagerechte 22 eine Ebene angesehen wird, die im Wesentlichen parallel zu der Unterseite 7 der Einbaubohle 3 oder aber senkrecht zur Richtung der Schwerkraft verläuft.

Die erste Verdichtungsfläche 17 und die zweite Verdichtungsfläche 18 können durch einen stufenartigen Absatz 24 vertikal voneinander beabstandet sein. Die vertikale Richtung kann dabei senkrecht zu der Waagerechten 22 definiert sein. Beabstandet kann so verstanden werden, dass die vertikalen Ausdehnungen der ersten und zweiten Verdichtungsfläche 17, 18 sich nicht überschneiden und die erste und zweite Verdichtungsfläche 17, 18 einander auch nicht berühren. Ein Abstand 25 zwischen der ersten und zweiten Verdichtungsfläche 17,18 kann somit größer Null sein. Die zweite Verdichtungsfläche 18 kann insbesondere in Einbaufahrtrichtung R des Straßenfertigers 1 hinter der ersten Verdichtungsfläche 17 angeordnet sein. Des Weiteren kann die zweite Verdichtungsfläche 18 vorzugsweise in der vertikalen Richtung unterhalb der ersten Verdichtungsfläche 17 angeordnet sein.

Die Tamperleiste 11 ist im vorliegenden Ausführungsbeispiel einstückig ausgeführt. Die Tamperleiste 11 kann als einstückig angesehen werden, wenn insbesondere die Verdichtungsflächen 17, 18 und der stufenartige Absatz 24 an ein und demselben, ungefügten Werkstück vorgesehen sind. Vorzugsweise werden diese Strukturen bereits beim Formen der Tamperleiste 11, beispielsweise durch Stranggießen oder Strangpressen, erzeugt und nicht durch spanende oder ähnliche Fertigungsprozesse.

Die Tamperleiste 11 kann einen Hohlraum 26 aufweisen der sich parallel zu einer Längsrichtung 27 der Tamperleiste 11 erstrecken kann. Die Längsrichtung 27 kann sich senkrecht zur Einbaufahrtrichtung R erstrecken. In der Figur 4 weist sie senkrecht in die Zeichnungsebene hinein. Der Hohlraum 26 kann zur Aufnahme eines Heizelementes konfiguriert sein. Wenn die Tamperleiste 11 durch Stranggießen oder Strangpressen gefertigt wird, kann die Form des Hohlraums 26 noch gezielter an das darin vorgesehene Heizelement 28 angepasst werden.

## Patentansprüche

1. Tamperleiste (11) für eine Einbaubohle (3) zum Einsatz an einem Straßenfertiger (1), wobei die Einbaubohle (3) eine an ihrer Unterseite (7) vorgesehene Verdichtungsvorrichtung (8) zum Verdichten von Einbaumischgut (5) umfasst, welche die Tamperleiste (11) und einen Oszillationsantrieb (10) enthält, der zum Bewegen der Tamperleiste (11) konfiguriert ist, wobei die Tamperleiste (11) **dadurch gekennzeichnet ist, dass** die Tamperleiste (11) eine erste Verdichtungsfläche (17), die dazu konfiguriert ist, mit dem zu verdichtenden Einbaumischgut (5) in Eingriff zu kommen, und eine zweite Verdichtungsfläche (18) aufweist, die dazu konfiguriert ist, mit dem zu verdichtenden Einbaumischgut (5) in Eingriff zu kommen, wobei die zweite Verdichtungsfläche (18) in einer Einbaufahrtrichtung (R) des Straßenfertigers (1) hinter der ersten Verdichtungsfläche (17) und unterhalb der ersten Verdichtungsfläche (17), durch einen stufenartigen Absatz (24) vertikal von dieser beabstandet angeordnet ist, wobei die erste und die zweite Verdichtungsfläche (17, 18) in unterschiedlichen Ebenen (19, 20) liegen und relativ zueinander unbeweglich sind.

2. Tamperleiste nach Anspruch 1, wobei sich die erste und die zweite Verdichtungsfläche (17, 18) in einem Winkel (29) zueinander erstrecken, der größer als 0°, vorzugsweise größer als 10° ist.

3. Tamperleiste nach Anspruch 1 oder 2, wobei die erste Verdichtungsfläche (17) in einem ersten Winkel (21) zu einer Waagerechten (22) orientiert ist und die zweite Verdichtungsfläche (18) in einem zweiten Winkel (23) zu der Waagerechten (22) orientiert ist.

4. Tamperleiste nach Anspruch 3, wobei der erste Winkel (21) größer ist als der zweite Winkel (23).

5. Tamperleiste nach einem der vorangehenden Ansprüche, wobei die Tamperleiste (11) einstückig ausgeführt oder stoffschlüssig, vorzugsweise ausschließlich stoffschlüssig, gefügt ist.

6. Einbaubohle (3), umfassend eine an ihrer Unterseite (7) vorgesehene Verdichtungsvorrichtung (8) zum Verdichten von Einbaumischgut (5) mit einer Tamperleiste (11) gemäß einem der vorangehenden Ansprüche und einem Oszillationsantrieb (10), der zum Bewegen der Tamperleiste (11) konfiguriert ist.

7. Straßenfertiger (1) umfassend eine Zugmaschine (2) und eine Einbaubohle (3) gemäß Anspruch 6, wobei die Einbaubohle (3) in Fahrtrichtung (R) hinter der Zugmaschine (2) angeordnet und durch diese schleppbar ist.

8. Verfahren zum Herstellen einer Tamperleiste gemäß einem der Ansprüche 1 bis 5, **gekennzeichnet durch** Stranggießen der Tamperleiste (11).

9. Verfahren nach Anspruch 8, wobei die Tamperleiste (11) in einer Längsrichtung (27) gegossen wird, die im in die Einbaubohle (3) eingebauten Zustand der Tamperleiste (11) orthogonal zu einer Einbaufahrtrichtung (R) verläuft.
